# FASCICULE DE BREVET EUROPEEN

(11) **EP 3 891 404 B1**
(45) Date de publication et mention de la délivrance du brevet: **19.02.2025**
(21) Numéro de dépôt: 19868181.9
(22) Date de dépôt: 26.11.2019
(51) Int. Cl.: F15B 19/00

(54) **PROCÉDÉ DE CONTRÔLE D'UN VÉRIN**
VERFAHREN ZUR STEUERUNG EINES ZYLINDERS
METHOD FOR CONTROL OF A CYLINDER

(30) Priorité: 07.12.2018 FR 1872531
(43) Date de publication de la demande: 13.10.2021
(73) Titulaire: SAFRAN AIRCRAFT ENGINES, 75015 Paris (FR)
(72) Inventeur: LE BRUN, Christophe Marc Alexandre, 77550 Moissy-Cramayel (FR); YING, Charles, 77550 Moissy-Cramayel (FR); FERRER BELLOTI CARDIN, Alexis, 77550 Moissy-Cramayel (FR)
(74) Mandataire: Cabinet Beau de Loménie
(86) Numéro de dépôt international: PCT/FR2019/052811
(87) Numéro de publication internationale: WO 2020/115400

(56) Documents cités:
- EP-A1- 0 526 418
- EP-A2- 2 228 545
- DE-A1- 10 318 171

## Description

### Domaine Technique

La présente invention concerne le domaine du contrôle des vérins, et notamment des vérins permettant d'actionner des organes mobiles d'une turbomachine à géométrie variable.

Dans le domaine de l'aéronautique, les turbomachines des aéronefs comprennent des organes appelés « géométries variables ». Une géométrie variable d'une turbomachine telle qu'un turboréacteur est un organe mobile dont la position peut être commandée pour agir sur la circulation d'un fluide dans le turboréacteur, par exemple sur le flux de gaz dans la veine de flux primaire d'un turboréacteur à double flux, afin de contrôler le comportement du turboréacteur. Les géométries variables peuvent être par exemple des vannes ou des aubes mobiles, telles que des vannes de décharge d'air aussi communément désignées par VBV (pour Variable Bleed Valve) ou des aubes d'un aubage statorique à calage variable. Les vannes peuvent être aussi des vannes de réglage de débit d'air de refroidissement de carters de turbines, dans un système de réglage des jeux aux sommets des aubes de turbine par rétractation thermique des carters, afin d'optimiser la consommation de carburant.

### Technique antérieure

Les vérins comprennent traditionnellement un piston mobile en translation dans un corps de vérin. On connait des vérins munis de capteurs de position et commandés par des servovalves, afin d'asservir la position du piston dans le corps dudit vérin. Un tel ensemble formé par un vérin, une servovalve et une pluralité de capteurs de position est également appelé servovérin. La servovalve forme un organe de contrôle du vérin, par exemple configuré pour réguler la pression ou le débit de fluide alimentant ledit vérin, afin de réguler la position du piston dans le corps du vérin.

Il est connu d'utiliser des dispositifs de mesure afin de mesurer la position du piston dans le corps du vérin. Lesdits dispositifs de mesure comprennent traditionnellement, et pour des raisons de sécurité, deux capteurs de position redondants configurés pour mesurer simultanément et indépendamment l'un de l'autre la position dudit piston. La position du piston dans le corps du vérin est alors généralement régulée à partir d'une moyenne des mesures de position du piston fournies par les deux capteurs de position.

Un inconvénient de ce type de procédé est qu'en cas de panne ou de dérèglement d'un des deux capteurs de position entrainant des dérives ou des biais d'amplitudes, l'asservissement de la position du piston dans le corps du vérin est perturbé, ceci même dans les cas où ladite moyenne n'est que légèrement impactée. En conséquence, la position du piston dans le corps du vérin n'est pas régulée précisément. Ainsi, lorsque le vérin est utilisé pour actionner des géométries variables d'une turbomachine telles que par exemple des VSV (pour Variable Stator Valve) qui sont des aubes à calage variable dans un aubage statorique (appelé redresseur) d'un compresseur haute pression, ceci entraine des perturbations dans le contrôle desdites aubes qui ont la forme d'ailettes, risquant de les endommager, notamment du fait que le compresseur risque d'amorcer un pompage. Le contrôle de la turbomachine elle-même est également perturbé par le déficit de contrôle des VSV ou encore des VBV, risquant d'entrainer des pertes de contrôle en puissance (Loss of Thrust Control en langue anglaise), ce qui n'est pas souhaitable.

Le document EP 2 228 545 A2 décrit un procédé de contrôle de vérin mesurant deux valeurs représentatives de la position ou d'un mouvement d'une valve puis sélectionnant une des deux valeurs pour générer un signal de contrôle de la valve. Le document DE 103 18 171 A1 décrit un procédé pour la détermination d'une grandeur mesurée au moyen de deux capteurs.

### Exposé de l'invention

Un but de la présente invention est de proposer un procédé de contrôle d'un vérin remédiant aux problèmes précités.

Pour ce faire, l'invention porte sur un procédé de contrôle d'un vérin, selon la revendication 1.

De manière non limitative, le vérin peut être un vérin pneumatique ou hydraulique et est de préférence un vérin double effet. Toujours de manière non limitative, le vérin peut être utilisé pour actionner des aubes à calage variable dans un aubage statorique d'un compresseur haute pression d'une turbomachine.

La servovalve contrôle l'alimentation du vérin, par exemple en fluide, à partir d'un signal de commande électronique qu'elle reçoit en entrée, afin de commander le déplacement du piston dans le corps du vérin et de réguler la position dudit piston.

Chacun des capteurs de position forme un organe de mesure distinct. De manière non limitative, il peut s'agir de capteurs de position inductifs ou magnétiques. Ces capteurs de position peuvent être des capteurs électroniques passifs de déplacements linéaires (ou LVDT, pour Linear Variable Differential Transformer en langue anglaise).

L'ensemble formé par le vérin, la servovable et le dispositif de mesure forme un servo-vérin permettant d'asservir la position du vérin dans le corps de vérin. En d'autres mots, la position du vérin est corrigée à partir des mesures de position fournies par les capteurs et d'une consigne de position du piston.

Les premier et second capteurs de position sont identiques et placés dans des conditions de mesure similaires afin de réaliser les mesures de position du piston. Ces mesures sont effectuées au même instant. Aussi, en fonctionnement normal des deux capteurs de position, les mesures de position qu'ils fournissent sont sensiblement identiques.

La vitesse modélisée ou prédéterminée sert de référence et est considérée comme étant la vitesse réelle et exacte du piston, qui serait mesurée par un capteur de position parfait.

Par capteur de position le plus fiable, on entend le capteur de position dont les mesures de position sont les plus précises et les plus conformes à la position réelle du piston dans le corps de vérin. Le capteur de position le plus fiable est celui fournissant des mesures de position permettant de déterminer une vitesse de déplacement du piston la plus proche de la vitesse de déplacement modélisée ou prédéterminée.

Afin de les comparer, les première et seconde vitesses de déplacement et la vitesse de déplacement modélisée ou prédéterminée du piston sont avantageusement considérées dans des conditions de fonctionnement similaires, par exemple en réponse à un signal de commande de la servovalve donné.

Le procédé selon l'invention permet d'identifier le capteur de position le plus fiable rapidement, précisément et avec un minimum de mesures à réaliser. Il est alors possible de réguler la position du piston à partir des mesures de position fournies par ledit capteur de position identifié comme étant le plus fiable. L'asservissement de la position du piston est donc amélioré par rapport aux procédés de l'art antérieur dans lesquels la position du piston est régulée à partir d'une moyenne des mesures de position des deux capteurs de position.

La position du piston est contrôlée plus précisément de sorte que le procédé selon l'invention réduit le risque d'endommagement d'au moins une géométrie variable actionnée par le vérin dans la turbomachine. Le procédé selon l'invention permet en outre de s'affranchir des pertes de contrôle en puissance.

Un intérêt du procédé selon l'invention est également de cibler un capteur de position défectueux parmi les deux capteurs de position, afin de ne pas réguler la position du piston à partir des mesures de position fournies par ce capteur défectueux et éventuellement de le remplacer.

L'identification du capteur de position défectueux permet en outre d'aider la maintenance et apporte ainsi un gain de temps substantiel, puisqu'il n'y a plus besoin de rechercher la panne par d'autres moyens.

Dans la variante où les première et seconde vitesses de déplacement du piston sont comparées avec une vitesse de déplacement modélisée du piston, ladite vitesse de déplacement modélisée du piston est de préférence déterminée à partir d'un modèle préétabli de fonctionnement de l'ensemble formé par la servovalve et le vérin. Ce modèle est considéré comme traduisant le fonctionnement normal, sans incident, de cet ensemble. Ce modèle de vitesse du piston a notamment pour avantage d'être très précis et facile à mettre en œuvre, et en particulier beaucoup plus précis et facile à mettre en œuvre que les modèles de position du piston du vérin.

En effet, l'ensemble formé de la servovalve et du vérin se comporte comme un intégrateur. Aussi, il est difficile d'estimer la position du piston à partir d'un modèle de position et de comparer des positions mesurées à une telle position modélisée. La comparaison des vitesses de déplacement du piston, obtenues à partir de mesures de position, avec une vitesse de déplacement modélisée est plus aisée.

L'utilisation d'une vitesse modélisée permet donc d'identifier plus rapidement et efficacement le capteur de position le plus fiable.

Dans la variante où les première et seconde vitesses de déplacement du piston sont comparées avec une vitesse de déplacement prédéterminée du piston, ladite vitesse de déplacement prédéterminée peut être extraite d'une table de valeurs caractéristiques de vitesses de déplacement du piston, par exemple dans des conditions normales de fonctionnement. Cette vitesse de déplacement prédéterminée peut être stockée dans une mémoire interne du dispositif de mesure.

De préférence, on répète les étapes de détermination des première et seconde vitesses de déplacement du piston sur une durée choisie de manière à déterminer une pluralité de premières et secondes vitesses de déplacement du piston. On compare alors l'ensemble des premières et secondes vitesses ainsi déterminées de déplacement du piston avec une pluralité de vitesses de déplacement modélisées ou prédéterminées du piston.

De préférence, la comparaison desdites première et seconde vitesses déterminées de déplacement du piston avec ladite vitesse de déplacement prédéterminée ou modélisée du piston comprend une étape de calcul d'un facteur de comparaison *R* et la détermination du signe dudit facteur de comparaison. De manière non limitative, un facteur de comparaison positif indique que le premier capteur de position est le plus fiable et un facteur de comparaison négatif indique que le second capteur de position est le plus fiable ou inversement.

De préférence, le facteur de comparaison R est calculé d'après l'équation suivante : $R = \int \left|{v}_{1}-{v}_{mod}\right| - \int \left|{v}_{2}-{v}_{mod}\right|$

Où v₁ et v₂ sont les première et seconde vitesses déterminées de déplacement du piston dans le corps du vérin et v_{mod} est la vitesse de déplacement prédéterminée ou modélisée du piston.

L'intégration se fait de préférence sur une période de temps choisie, de sorte que le facteur de comparaison traduit une comparaison des première et seconde vitesses de déplacement du piston avec la vitesse de déplacement modélisée du piston sur ladite période de temps choisie. L'utilisation de l'intégrale permet de s'affranchir des aberrations de mesure et du bruit pouvant apparaitre lors de la détermination desdites première et seconde vitesses de déplacement du piston. La précision de la comparaison et donc l'identification du capteur de position le plus fiable sont donc améliorées.

Le facteur de comparaison est de préférence conservé en mémoire.

Avantageusement, le piston est configuré pour délimiter une première chambre et une seconde chambre à l'intérieur du corps de piston et la vitesse de déplacement modélisée du piston est fonction d'une différence de pression modélisée entre lesdites première et seconde chambres.

Dans le cas où le vérin est utilisé comme actionneur au sein d'une turbomachine comprenant une chambre d'injection, la différence de pression modélisée peut être fonction d'un débit modélisé de carburant injecté dans la chambre de combustion de la turbomachine ainsi que de la pression en amont de la chambre de combustion.

De préférence, la vitesse de déplacement modélisée du piston est fonction d'un courant d'alimentation de la servovalve. Ce courant est également appelé courant de wrap.

De manière avantageuse, la vitesse de déplacement modélisée du piston est fonction d'un courant d'équilibre déterminé par application d'une fonction de filtrage du premier ordre audit courant d'alimentation de la servovalve. L'utilisation dudit courant d'équilibre permet d'obtenir un modèle de vitesse de déplacement du piston particulièrement précis.

La vitesse de déplacement modélisée du piston est de préférence déterminée d'après la relation suivante : ${v}_{mod} = K \sqrt{\left|ΔP\right|} \left(i-{i}_{eq}\right)$ où i est le courant d'alimentation de la servovalve, i_{eq} est le courant d'équilibre, ΔP est la différence de pression modélisée entre lesdites première et seconde chambres. K est un gain pouvant être déterminé par régression linéaire à partir de la vitesse de déplacement modélisée du piston, du courant d'alimentation de la servovalve et de ladite différence de pression.

Préférentiellement, on réalise une étape préalable de détection de la présence d'au moins un capteur de position défectueux et on réalise l'étape de comparaison des première et seconde vitesses déterminées de déplacement du piston avec la vitesse de déplacement modélisée ou prédéterminée du piston lorsque la présence d'un capteur de position défectueux est détectée.

Par défectueux, on entend un capteur de position dont les mesures de position du piston du vérin sont particulièrement aberrantes par rapport à la position réelle du piston dans le corps du vérin et ne sont donc pas satisfaisantes. Il peut notamment s'agir d'un capteur de position en panne, déréglé ou mal calibré. La panne d'un capteur de position entraine généralement une dérive des mesures de position qu'il fournit.

L'étape de comparaison permet d'identifier le capteur de position fournissant les mesures de position du piston les plus précises et les plus conformes avec la position réelle du piston dans le corps du vérin, parmi les deux capteurs de position. Si un capteur de position est défectueux tandis que l'autre fonctionne correctement, le capteur de position fonctionnant correctement sera identifié comme étant le plus fiable. Dans le cas où les deux capteurs de position sont défectueux, le capteur de position le moins défectueux sera identifié comme étant le plus fiable.

L'étape de détection permet de ne réaliser l'étape de comparaison que lorsqu'une panne d'un des capteurs de position est détectée. Ceci permet de ne pas réaliser l'étape de comparaison de manière permanente et d'identifier le capteur de position le plus fiable uniquement lorsque cela est nécessaire. Un intérêt est d'économiser des ressources de calcul. En outre, l'étape de comparaison n'est réalisée que sur un intervalle de temps restreint, facilitant l'identification de la panne, à partir d'un nombre réduit de mesures de position du piston. L'identification du capteur de position le plus fiable est améliorée.

De manière non limitative, la présence d'un capteur de position défectueux peut être détectée par l'observation de mesures de position particulièrement aberrantes fournies par l'un des capteurs de position ou encore par l'observation d'une défaillance ou d'un incident dans le contrôle de la position du piston du vérin. L'étape de détection permet avantageusement de détecter une défaillance ou un dérèglement très léger d'un des capteurs, par exemple de faibles biais d'amplitudes ou des dérives lentes.

De préférence, on détecte la présence d'un capteur de position défectueux à partir des mesures de position du piston obtenues respectivement avec le premier capteur de position et avec le second capteur de position. La présence d'un capteur de position défectueux est avantageusement détectée par observation d'une divergence entre lesdites mesures de position du piston fournies par les deux capteurs de position.

Encore de préférence, l'étape de détection de la présence d'un capteur de position défectueux comprend une étape selon laquelle on détermine l'écart entre les mesures de position du piston obtenues avec le premier capteur de position et les mesures de position du piston obtenues avec le second capteur de position.

De manière avantageuse, l'étape de détection de la présence d'un capteur de position défectueux comprend en outre des étapes selon lesquelles on calcule la variance dudit écart et on compare ladite variance à un seuil de détection prédéterminé. En présence d'un capteur de position défectueux, par exemple en panne, les mesures de position qu'il fournit dérivent tout comme ledit écart, plus ou moins fortement. La variance dudit écart évolue elle beaucoup plus rapidement et fortement et permet donc de détecter plus rapidement un capteur de position défectueux et donc une défaillance même légère du capteur.

Le seuil de détection prédéterminé est de préférence choisi très bas, de manière à détecter très rapidement la présence d'un capteur de position défectueux. Ceci permet également de détecter une défaillance même légère d'un capteur de position, par exemple la présence d'un capteur de position légèrement déréglé. Un intérêt est de permettre l'identification du capteur de position le plus fiable dès qu'un des capteurs de position est légèrement défectueux. La détection est donc précise grâce à quoi le contrôle du vérin est amélioré.

De préférence, la valeur du compteur s'incrémente périodiquement depuis sa valeur initiale, par exemple toutes les secondes. Le seuil de compteur est fixé arbitrairement, par exemple à 30 secondes.

L'utilisation du compteur permet de réaliser l'étape de comparaison sur une durée limitée, à partir de la détection d'un capteur de position défectueux. Ceci facilite encore l'identification du capteur de position le plus fiable et réduit les ressources mobilisées pour réaliser l'étape de comparaison des première et seconde vitesses déterminées de déplacement du piston avec la vitesse de déplacement modélisée ou prédéterminée du piston.

Avantageusement, on sélectionne le capteur de position identifié comme étant le plus fiable et on régule la position du piston à l'aide des mesures de position du piston fournies par ledit capteur de position sélectionné. Un intérêt est d'asservir la position du piston avec précision, à partir des mesures de position du piston dans le corps du vérin les plus précises et conformes à la position réelle du piston. La régulation de la position du piston est améliorée par rapport aux procédés de l'art antérieur prévoyant une régulation à partir de la moyenne des mesures de position fournies par l'ensemble des capteurs de position. La régulation de la position du piston n'est pas impactée en cas de panne d'un des capteurs de position.

Préférentiellement, on réalise une étape de détection supplémentaire de la présence d'un capteur de position défectueux et on réalise l'étape de sélection du capteur de position le plus fiable si un capteur de position défectueux a été détecté lors de l'étape de détection supplémentaire. Un intérêt est de s'assurer de la présence d'un capteur de position défectueux et de ne pas sélectionner un capteur de position si l'ensemble des capteurs de position fonctionnent correctement. Si aucun capteur de position défectueux n'est détecté durant l'étape de détection supplémentaire, la position du piston dans le corps du vérin sera régulée à partir des mesures de position fournies par l'ensemble des capteurs de position.

Dans le mode de réalisation où le procédé comprend une étape préalable de détection, antérieure à l'étape de comparaison et conditionnant le déclenchement de ladite étape de comparaison, l'étape de détection supplémentaire permet de confirmer la présence d'un capteur de position défectueux. En effet, l'étape préalable de détection, conditionnant le déclenchement de l'étape de comparaison, est de préférence stricte est peut conduire à la détection par erreur d'un capteur de position défectueux. L'étape de détection supplémentaire est de préférence moins stricte et permet de ne détecter qu'une défaillance importante des capteurs de position et donc de ne tenir compte que des capteurs de position réellement défectueux. Un intérêt est de s'assurer de la présence d'un capteur de position défectueux et de ne procéder à l'étape de sélection du capteur de position le plus fiable que lorsque cela s'avère nécessaire.

De préférence, l'étape de détection supplémentaire de la présence d'un capteur de position défectueux comprend une étape de calcul de l'écart entre les mesures de position du piston obtenues respectivement avec le premier capteur de position et avec le second capteur de position et on réalise l'étape de sélection du capteur de position le plus fiable si la valeur absolue dudit écart est supérieure à un seuil de détection supplémentaire prédéterminé. On détecte donc la présence d'un capteur de position défectueux lorsque les mesures de position du piston fournie par les deux capteurs de position divergent fortement.

Le seuil de détection supplémentaire prédéterminé est de préférence fixé à une valeur suffisamment importante pour que l'étape de sélection ne soit réalisée que lorsque l'écart entre les mesures de position obtenues avec les deux capteurs de position est particulièrement important, traduisant une défaillance ou une imprécision de mesure importante d'un des capteurs de position. En dessous du seuil de détection supplémentaire prédéterminé, il est considéré qu'aucun capteur de position n'est défectueux et l'étape de sélection du capteur de position le plus fiable n'est pas réalisée.

L'invention porte également sur un dispositif de contrôle d'un vérin selon la revendication 13.

Le module de traitement comprend avantageusement un module de détermination de la vitesse du piston configuré pour déterminer lesdites première et seconde vitesses de déplacement du piston et un module de comparaison configuré pour comparer lesdites première et seconde vitesses déterminées de déplacement du piston avec la vitesse de déplacement modélisée ou prédéterminée du piston.

### Brève description des dessins

L'invention sera mieux comprise à la lecture de la description qui suit d'un mode de réalisation de l'invention donné à titre d'exemple non limitatif, en référence aux dessins annexés, sur lesquels :
[Fig. 1]la figure **1** illustre un dispositif de contrôle selon l'invention;
[Fig. 2]la figure **2** illustre un module de traitement du dispositif de contrôle de la figure **1****;**
[Fig. 3]la figure **3** est une vue détaillée du module de traitement de la figure **2****;** et
[Fig. 4]la figure **4** illustre les étapes du procédé de contrôle d'un vérin selon l'invention.

### Description des modes de réalisation

L'invention porte sur un procédé de contrôle d'un vérin ainsi que sur un dispositif de contrôle d'un vérin, permettant de mettre en œuvre le procédé. Ce procédé de contrôle permet d'identifier le capteur de position le plus fiable parmi un ensemble de capteur de position et de contrôler la position du piston du vérin à l'aide des mesures de position du piston fournies par ce capteur de position.

A l'aide des figures **1**à **3**, on va décrire un dispositif de contrôle d'un vérin, conforme à la présente invention, permettant de mettre en œuvre un procédé de contrôle d'un vérin selon l'invention.

Dans cet exemple non limitatif, le vérin permet d'actionner des aubes à calage variable dans un compresseur, formant des organes mobiles d'une turbomachine. La turbomachine comprend de manière traditionnelle une chambre de combustion.

La figure **1** illustre un dispositif de contrôle **10** d'un vérin **12** conforme à la présente invention. Le dispositif de contrôle **10** comprend une servovalve **14,** un dispositif de mesure **16** et un module de traitement **18.**

Le vérin **12** comprend un corps de vérin **20** et un piston **22** mobile en translation dans le corps du vérin. Le piston délimite une première chambre **24** et une seconde chambre **26** à l'intérieur du corps de vérin **20.** De manière non limitative, le vérin est un vérin double effet, de sorte qu'il se déplace dans le corps du vérin **20** en fonction de la pression de fluide présente dans les première et seconde chambres **24,26.**

La servovalve **14** est un distributeur permettant de réguler le débit de fluide alimentant les première et seconde chambres du vérin, en fonction d'un signal de commande électronique qu'elle reçoit en entrée. La servovalve **14** permet donc d'ajuster la position du piston **22** dans le corps du vérin **20,** en fonction d'une position de consigne.

Le dispositif de mesure **16** comprend un premier capteur de position **28** et un second capteur de position **30,** chacun étant configuré pour mesurer la position et fournir des mesures de position du piston dans le corps du vérin.

Comme illustré sur la figure **2****,** le dispositif de traitement **18** comprend un module de détection **32** configuré pour détecter la présence d'un capteur de position défectueux, un module d'identification **34** configuré pour identifier le capteur de position le plus fiable et un module de sélection **36** configuré pour sélectionner le capteur de position le plus fiable et commander la régulation de la position du piston à partir des mesures de position obtenues par ledit capteur de position sélectionné. Le dispositif de traitement comprend également un module de réinitialisation **37.**

On constate que le dispositif de traitement **18** comprend de plus un module de détermination d'une vitesse modélisée **38** configuré pour déterminer une vitesse de déplacement modélisée v_{mod} du piston dans le corps **20** du vérin **12.** Le module de détermination d'une vitesse modélisée **38** comprend un module d'estimation d'une différence de pression **40,** un module de détermination d'un courant d'équilibre **42** et un calculateur **44.** Le module d'estimation d'une différence de pression **40** est configuré pour déterminer une différence de pression ΔP entre les première et seconde chambres **24,26** du vérin **20.**

Comme illustré sur la figure **3****,** le module de détection **32** comprend un module d'alerte **46,** configuré pour générer un signal de détection **Y₀,** ainsi qu'un compteur **48.**

Le module d'identification **34** comprend un module de comparaison **50** et un module de détermination de la vitesse du piston **52** configuré pour déterminer une première vitesse de déplacement v₁ du piston à partir des mesures de position fournies par le premier capteur de position **28** et une seconde vitesse de déplacement v₂ du piston dans le corps du vérin à partir des mesures de position fournies par le second capteur de position **30.**

Le module de sélection **36** du capteur de position le plus fiable comprend un module de détection supplémentaire **54** et un module de contrôle **56.**

Nous allons maintenant décrire les étapes du procédé de contrôle, conforme à la présente invention, mis en œuvre par le dispositif de contrôle **10.**

Le dispositif de contrôle **10** du vérin **12** permet d'asservir en temps réel la position du piston **22** dans le corps du vérin **20.** En particulier, les premier et second capteurs de position **28,30** sont configurés pour fournir chacun des mesures de la position du piston. La servovalve **14** commande alors l'alimentation en fluide permettant d'amener le piston vers une position de consigne, en fonction de la position mesurée par les capteurs de position.

En fonctionnement normal, les premier et second capteurs de position mesurent en continu et simultanément la position du piston dans le corps du vérin. Le premier capteur de position **28** permet d'obtenir une pluralité de premières mesures **X₁** de la position du piston et le second capteur de position **30** permet d'obtenir des secondes mesures **X₂** de la position du piston. Les mesures **X₁,X₂** de position obtenues par chacun des premiers et seconds capteurs de position **28,30** sont fournies au module de détection **32** et plus précisément au module d'alerte **46** du module de détection.

Le module d'alerte **46** est configuré pour déterminer en temps réel l'écart entre les première **X₁** et deuxième **X₂** mesures de position obtenues simultanément par les premier et second capteurs de position et pour calculer la variance dudit écart. Le module d'alerte **46** compare alors ladite variance à un seuil de détection prédéterminé.

Tant que ladite variance reste inférieure audit seuil de détection prédéterminé, ce qui traduit l'absence de capteur de position défectueux, le module d'alerte **46** ne transmet aucun signal de détection et le contrôle du vérin n'est pas impacté.

Nous allons désormais considérer que le premier capteur de position **28** est en panne et donc défectueux, de sorte que les premières mesures de position **X₁** qu'il fournit sont imprécises et divergent et sont donc éloignées de la position réelle du piston et des secondes mesures de position **X₂** fournies par le second capteur de position **30.** Aussi, l'écart entre les première et seconde mesures **X₁,X₂** de position varie rapidement et avec une forte amplitude.

La variance dudit écart, calculée par le module d'alerte **46,** dépasse alors le seuil de détection prédéterminé. Ceci traduit la présence d'un capteur de position défectueux et le module d'alerte transmet alors un signal de détection **Y₀** au compteur **48** placé à une valeur initiale.

Le seuil de détection est avantageusement choisi bas, afin de détecter rapidement une défaillance, même légère d'un des capteurs de position. Par un exemple, une faible divergence des mesures **X₁,X₂** de position obtenues par un des capteurs de position **28,30** sera détectée.

A la réception du signal de détection **Y₀,** le compteur **48** déclenche un comptage, pendant lequel la valeur du compteur est incrémentée périodiquement, et transmet un signal de déclenchement **Y₁** au module d'identification **34** et plus précisément au module de comparaison **50.**

En parallèle, le module de détermination d'une vitesse modélisée **38** détermine en temps réel une vitesse modélisée v_{mod} du piston **22** dans le corps du vérin **20,** qu'il fournit au module de comparaison **50.**

Pour ce faire, le module d'estimation d'une différence de pression **40** calcule une différence de pression ΔP entre la première chambre **24** et la seconde chambre **26** du piston. Cette différence de pression est, de manière non limitative, déterminée à partir du débit d'injection de carburant **D** dans la chambre de combustion de la turbomachine, de la pression **P₀** en amont de ladite chambre de combustion et la vitesse de rotation **a** du corps haute pression de la turbomachine.

Le module d'estimation d'une différence de pression **40** fournit ladite différence de pression ΔP déterminée au calculateur **44.**

Le module de détermination d'un courant d'équilibre **42** est configuré pour déterminer un courant d'équilibre **i_{eq}** à partir d'un courant **i** d'alimentation de la servovalve **14,** également appelé courant de « *wrap* ». Lorsque la position du vérin est constante ou varie faiblement, le courant d'équilibre **i_{eq}** est déterminé par application d'un filtre du premier ordre audit courant **i** d'alimentation de la servovalve
De manière non limitative, le module de détermination d'un courant d'équilibre **42** est configuré pour déterminer la variance glissante de la position du piston du vérin mesurée par l'un des deux capteurs de position. Le module de détermination d'un courant d'équilibre **42** est configuré pour maintenir la valeur du courant d'équilibre **i_{eq}** constante lorsque ladite variance glissante est supérieure à un seuil de variance glissante, ce qui traduit une variation brusque de la position du vérin.

Le courant d'alimentation de la servovalve **i** et le courant d'équilibre **i_{eq}** sont transmis au calculateur **44.** Le calculateur est configuré pour calculer la vitesse de déplacement modélisée v_{mod} du piston dans le corps **20** du vérin **12.** De manière non limitative, cette vitesse de déplacement modélisée est calculée d'après l'équation suivante : ${v}_{mod} = K \sqrt{\left|ΔP\right|} \left(i-{i}_{eq}\right)$ K est un gain pouvant être déterminé par régression linéaire à partir de ladite vitesse modélisée v_{mod}, du courant d'alimentation de la servovalve **i** et de la différence de pression ΔP entre la première chambre **24** et la seconde chambre **26** du piston. Ladite vitesse modélisée v_{mod} est transmise au module de comparaison **50.**

En parallèle, le module de détermination de la vitesse du piston **52** du module d'identification **34** détermine une première vitesse de déplacement v₁ du piston à partir des premières mesures de position **X₁** fournies par le premier capteur de position **28.** On comprend que ladite première vitesse de déplacement v₁ du piston est déterminée à partir d'une pluralité de premières mesures de position **X₁** du piston **22** fournies par le premier capteur de position **28.** Le module de détermination de la vitesse du piston **52** détermine également une seconde vitesse de déplacement v₂ du piston à partir des secondes mesures de positon **X₂** fournies par le second capteur de position **30.**

Les valeurs des première et seconde vitesses de déplacement v₁,v₂ du piston sont transmises au module de comparaison **50** du module d'identification **34.**

En absence de signal de déclenchement **Y₁** reçu par le module de comparaison **50,** ce dernier reste inactif.

En revanche, dès lors qu'un signal de déclenchement **Y₁** est reçu par le module de comparaison **50,** ce dernier réalise une comparaison des première et seconde vitesses de déplacement v₁,v₂ du piston avec la vitesse modélisée v_{mod} utilisée comme valeur de référence. Pour ce faire, le module de comparaison **50** calcule un facteur de comparaison **R** et détermine le signe dudit facteur de comparaison **R.** Le facteur de comparaison **R** est calculé d'après l'équation suivante : $R = \int \left|{v}_{1}-{v}_{mod}\right| - \int \left|{v}_{2}-{v}_{mod}\right|$

Les intégrations sont réalisées sur une période de temps choisie, par exemple 0.3 secondes, afin de réduire le bruit de mesure. Lorsque le facteur de comparaison **R** est positif, la première vitesse de déplacement v₁ du piston, déterminée à partir des premières mesures de position **X₁** obtenues avec le premier capteur de position **28,** est plus éloignée de la vitesse modélisée v_{mod} que la seconde vitesse de déplacement v₂ du piston, déterminée à partir des secondes mesures de position obtenues avec le second capteur de position **30,** sur la période de temps choisie. Ceci traduit le fait que la première vitesse de déplacement du piston est moins satisfaisante que la seconde vitesse de déplacement du piston, et que les secondes mesures de position **X₂** du piston obtenues avec le second capteur de position **30** sont plus précises que les premières mesures de position **X₁** du piston obtenues avec le premier capteur de position **28.**

Un facteur de comparaison **R** positif indique donc que le second capteur de position **30** est plus fiable que le premier capteur de position **28.** A l'inverse, un facteur de comparaison **R** négatif traduit le fait que les mesures de position obtenues avec le premier capteur de position sont plus précises que celles obtenues avec le second capteur de position. Le premier capteur de position est alors considéré comme le plus fiable.

Dans cet exemple, on considère que le premier capteur est défectueux, et que le facteur de comparaison **R** calculé est donc positif.

Le module de comparaison **50** calcule, met à jour en temps réel et mémorise le facteur de comparaison **R,** tant que la valeur du compteur reste inférieure à un seuil de compteur prédéterminé, par exemple **30** secondes. Le module de comparaison transmet le facteur de comparaison **R,** positif dans cet exemple, au module de sélection **36** et plus précisément au module de contrôle **56.**

Lorsque la valeur du compteur **48** atteint le seuil de compteur prédéterminé, le compteur transmet un signal de fin de comparaison **Y₂** au module de comparaison **50** et au module de réinitialisation **37.** A la réception du signal de fin de comparaison **Y₂,** le module de comparaison **50** interrompt le calcul du facteur de comparaison **R.**

Le module de comparaison **50** n'est donc actif qu'après réception du signal de déclenchement **Y₁** et avant réception du signal de fin de comparaison **Y₂.**

En parallèle de la détection de la présence d'au moins un capteur de position défectueux réalisée par le module de détection **32,** et de l'identification du capteur de position le plus fiable réalisée par le module d'identification **34,** le module d'identification supplémentaire **54** du module de sélection **36** est configuré pour vérifier et confirmer la présence d'un capteur de position défectueux. Pour ce faire, le module de détection supplémentaire **54** calcule en temps réel la valeur absolue de l'écart entre les premières mesures de position du piston **X₁** obtenues avec le premier capteur de position **28** et les secondes mesures de position **X₂** obtenues avec le second capteur de position **30** et compare cette valeur absolue à un seuil de détection supplémentaire.

Lorsque ladite valeur absolue de l'écart entre les premières et secondes mesures de position est supérieure audit seuil de détection supplémentaire, le module de détection supplémentaire **54** transmet un signal de détection supplémentaire **Y₃** au module de contrôle **56** ainsi qu'au module de réinitialisation **37.** Le seuil de détection supplémentaire est de préférence fixé à une valeur suffisamment haute pour que la transmission du signal de détection supplémentaire **Y₃** n'ait lieu que lorsque les mesures de position obtenues avec les deux capteurs de position sont particulièrement différentes et incohérentes, traduisant une imprécision de mesure importante d'un des capteurs de position.

La transmission du signal de détection supplémentaire **Y₃** permet de confirmer la présence d'un capteur de position défectueux et de s'assurer que la présence d'un capteur de position défectueux n'a pas été détectée par erreur par le module de détection **32.**

En l'absence de signal de détection supplémentaire **Y₃** reçu par le module de contrôle **56,** la présence d'un capteur de position défectueux n'est pas confirmée et le module de contrôle **56** reste inactif.

En revanche, lorsque le module de contrôle **56** reçoit un signal de détection supplémentaire **Y₃,** la présence d'un capteur de position défectueux est confirmée.

Dans cet exemple, les premières mesures de position **X₁** fournies par le premier capteur **28** sont particulièrement aberrante et éloignées des secondes mesures de position **X₂** fournies par le second capteur de position **30.** Aussi, le module de détection supplémentaire **54** transmet le signal de détection supplémentaire **Y₃.**

Le module de contrôle **56** sélectionne alors le capteur de position le plus fiable parmi le premier et second capteur de position **28,30,** à partir du facteur de comparaison **R.** Dans cet exemple, le facteur de comparaison **R** est positif de sorte que le second capteur **30** est sélectionné comme étant le plus fiable. Le module de contrôle **56** transmet alors un signal de commande **Z,** notamment à la servovalve, afin de sélectionner le capteur de position le plus fiable, en l'espèce le second capteur **30,** et de commander la régulation de la position du piston **22** dans le corps **20** du vérin **12** uniquement à partir des mesures de position obtenues avec le capteur de position sélectionné.

L'étape de sélection du capteur de position le plus fiable est donc réalisée uniquement lorsque la présence d'un capteur de position défectueux est confirmée par le module de détection supplémentaire **54.**

Si un signal de fin de comparaison **Y₂** est transmis au module de réinitialisation **37** mais qu'aucun signal de détection supplémentaire **Y₃** ne lui est transmis, le module de réinitialisation **37** transmet un signal de réinitialisation **Y₄** au module de comparaison **50.** Ceci traduit la détection par erreur d'un capteur de position défectueux par le module de détection **32.** A la réception du signal de réinitialisation **Y₄** Le module de comparaison **50** place la valeur du facteur de comparaison **R** à une valeur initiale choisie, par exemple 0. En revanche, s'il reçoit un signal de détection supplémentaire **Y₃,** le module de réinitialisation **37** reste inactif.

La figure **4** illustre les étapes d'un mode de mise en œuvre du procédé de contrôle d'un vérin selon l'invention. Ce procédé peut être mis en œuvre par le dispositif de contrôle illustré aux figures **1** à **3****.** Tout d'abord, dans une première étape **S1,** on réalise des mesures de position du piston dans le corps de vérin simultanément avec le premier capteur de position et le second capteur de position. Dans une deuxième étape **S2**, on détermine une première vitesse de déplacement du piston à partir des mesures de position du piston obtenues avec le premier capteur de position et on détermine une seconde vitesse de déplacement du piston à partir des mesures de position du piston obtenues avec le second capteur de position.

On réalise ensuite une étape troisième étape **S3** de détection de la présence d'au moins un capteur de position défectueux à partir des mesures de position du piston obtenues respectivement avec le premier capteur de position et avec le second capteur de position. De manière non limitative, cette troisième étape **S3** de détection comprend les étapes selon lesquelles on détermine l'écart entre les mesures de position du piston obtenues avec le premier capteur de position et les mesures de position du piston obtenues avec le second capteur de position, on calcule la variance dudit écart et on compare ladite variance à un seuil de détection prédéterminé.

Si un capteur de position défectueux est détecté, on réalise une quatrième étape **S4** de comparaison de chacune des première et seconde vitesses déterminées de déplacement du piston avec une vitesse de déplacement modélisée ou prédéterminée du piston, de manière à identifier le capteur de position le plus fiable.

En parallèle de la quatrième étape **S4** de comparaison on réalise une cinquième étape **S5** de déclenchement d'un compteur. La quatrième étape **S4** de comparaison est réalisée jusqu'à ce que la valeur du compteur dépasse un seuil de compteur.

On réalise ensuite une sixième étape **S6** de détection supplémentaire de la présence d'un capteur de position défectueux. Cette étape comprend une étape de calcul de l'écart entre les mesures de position du piston obtenues respectivement avec le premier capteur de position et avec le second capteur de position et on compare la valeur absolue dudit écart à un seuil de détection supplémentaire prédéterminé.

Si la valeur absolue dudit écart est supérieure au seuil de détection supplémentaire prédéterminé, la présence d'un capteur de position défectueux est confirmée et on réalise alors une septième étape **S7** de sélection du capteur de position identifié comme étant le plus fiable.

On réalise ensuite une huitième étape **S8** de régulation de la position du piston à l'aide des mesures de position du piston fournies par ledit capteur de position sélectionné.

## Revendications

1. Procédé de contrôle d'un vérin (12), comprenant des étapes selon lesquelles :
- on fournit un vérin comprenant un corps de vérin (20) et un piston (22) mobile en translation à l'intérieur du corps de vérin;
- on fournit une servovalve (14) configurée pour réguler l'énergie fournie audit vérin, de manière à contrôler la position du piston dans le corps du vérin;
- on fournit un dispositif de mesure (16) comprenant au moins un premier capteur de position (28) et un second capteur de position (30);
- on réalise des mesures de position (X₁,X₂) du piston dans le corps de vérin simultanément avec le premier capteur de position et le second capteur de position;
- on détermine au moins une première vitesse de déplacement (v₁) du piston à partir des mesures de position du piston obtenues avec le premier capteur de position ;
- on détermine au moins une seconde vitesse de déplacement (v₂) du piston à partir des mesures de position du piston obtenues avec le second capteur de position ;
- on détecte la présence d'au moins un capteur de position défectueux ; puis
- lorsque la présence d'un capteur de position défectueux est détectée, on compare chacune des première et seconde vitesses déterminées de déplacement du piston avec une vitesse de déplacement modélisée (v_{mod}) ou prédéterminée du piston, de manière à identifier le capteur de position le plus fiable,
**caractérisé en ce qu'**on déclenche un compteur à partir de la détection de la présence d'un capteur de position défectueux et **en ce qu'**on interrompt l'étape de comparaison des première et seconde vitesses déterminées de déplacement (v₁,v₂) du piston avec une vitesse de déplacement modélisée (v_{mod}) ou prédéterminée du piston lorsque la valeur du compteur est supérieure à un seuil de compteur.

2. Procédé de contrôle selon la revendication **1,** dans lequel la comparaison desdites première et seconde vitesses déterminées de déplacement (v₁,v₂) du piston avec ladite vitesse de déplacement modélisée (v_{mod}) du piston comprend une étape de calcul d'un facteur de comparaison *R* et la détermination du signe dudit facteur de comparaison.

3. Procédé de contrôle selon la revendication **2,** dans lequel le facteur de comparaison *R* est calculé d'après l'équation suivante : $R = \int \left|{v}_{1}-{v}_{mod}\right| - \int \left|{v}_{2}-{v}_{mod}\right|$ où v₁ et v₂ sont les première et seconde vitesses déterminées de déplacement du piston et v_{mod} est la vitesse de déplacement modélisée du piston.

4. Procédé de contrôle selon l'une quelconque des revendications **1** à **3,** dans lequel le piston est configuré pour délimiter une première chambre (24) et une seconde chambre (26) à l'intérieur du corps de piston (20) et dans lequel la vitesse de déplacement modélisée (v_{mod}) du piston est fonction d'une différence de pression modélisée entre lesdites première et seconde chambres.

5. Procédé de contrôle selon l'une quelconque des revendications **1** à **4,** dans lequel la vitesse de déplacement modélisée du piston est fonction d'un courant d'alimentation (i) de la servovalve (14).

6. Procédé de contrôle selon la revendication **5,** dans lequel la vitesse de déplacement modélisée (v_{mod}) du piston est fonction d'un courant d'équilibre (i_{eq}) déterminé par application d'une fonction de filtrage du premier ordre audit courant d'alimentation (i) de la servovalve (14).

7. Procédé de contrôle selon l'une quelconque des revendications **1** à **6,** dans lequel on détecte la présence d'un capteur de position défectueux à partir des mesures (X₁,X₂) de position du piston obtenues respectivement avec le premier capteur de position (28) et avec le second capteur de position (30).

8. Procédé de contrôle selon la revendication **7,** dans lequel l'étape de détection de la présence d'un capteur de position défectueux comprend une étape selon laquelle on détermine l'écart entre les mesures de position du piston obtenues avec le premier capteur de position et les mesures de position du piston obtenues avec le second capteur de position.

9. Procédé de contrôle selon la revendication **8, caractérisé en ce que** l'étape de détection de la présence d'un capteur de position défectueux comprend en outre des étapes selon lesquelles on calcule la variance dudit écart et on compare ladite variance à un seuil de détection prédéterminé.

10. Procédé de contrôle selon l'une quelconque des revendications **1** à **9,** dans lequel on sélectionne le capteur de position identifié comme étant le plus fiable et dans lequel on régule la position du piston à l'aide des mesures de position du piston fournies par ledit capteur de position sélectionné.

11. Procédé de contrôle selon la revendication **10,** dans lequel on réalise une étape de détection supplémentaire de la présence d'un capteur de position défectueux et on réalise l'étape de sélection du capteur de position le plus fiable si un capteur de position défectueux a été détecté lors de l'étape de détection supplémentaire.

12. Procédé de contrôle selon la revendication **11,** dans lequel l'étape de détection supplémentaire de la présence d'un capteur de position défectueux comprend une étape de calcul de l'écart entre les mesures de position du piston (X₁,X₂) obtenues respectivement avec le premier capteur de position (28) et avec le second capteur de position (30) et dans lequel on réalise l'étape de sélection du capteur de position le plus fiable si la valeur absolue dudit écart est supérieure à un seuil de détection supplémentaire prédéterminé.

13. Dispositif de contrôle (10) d'un vérin (12) comprenant un corps de vérin (20) et un piston (22) mobile en translation à l'intérieur du corps de vérin, le dispositif de contrôle comprenant :
- une servovalve (14) configurée pour réguler l'énergie fournie au vérin, de manière à contrôler la position du piston dans le corps du vérin ;
- un dispositif de mesure (16) comprenant au moins un premier capteur de position (28) et un second capteur de position (30), le capteur de position étant configurés pour réaliser simultanément des mesures de position du piston dans le corps du vérin ; et
- un module de traitement (18) configuré pour déterminer au moins une première vitesse de déplacement (v₁) du piston à partir des mesures de position du piston obtenues avec le premier capteur de position et configuré pour déterminer au moins une seconde vitesse de déplacement (v₂) du piston à partir des mesures de position du piston obtenues avec le second capteur de position, le module de traitement étant configuré pour détecter la présence d'un capteur de position défectueux et pour comparer lesdites première et seconde vitesses déterminées de déplacement du piston avec une vitesse de déplacement modélisée (v_{mod}) ou prédéterminée du piston, lorsque la présence d'un capteur de position défectueux est détectée, le dispositif étant **caractérisé en ce que** le module de traitement comprend un module de détection (32) configuré pour détecter la présence d'un capteur de position défectueux, le module de détection (32) comprenant un compteur (48) configuré pour se déclencher à partir de la détection de la présence d'un capteur de position défectueux et configuré pour transmettre un signal de fin de comparaison (Y₂) lorsque la valeur du compteur est supérieure à un seuil de compteur afin d'interrompre l'étape de comparaison des première et seconde vitesses déterminées de déplacement (v₁,v₂) du piston avec une vitesse de déplacement modélisée (v_{mod}) ou prédéterminée du piston.

## Patentansprüche

1. Verfahren zur Steuerung eines Zylinders (12), das Schritte umfasst, in welchen:
- ein Zylinder bereitgestellt wird, der einen Zylinderkörper (20) und einen Kolben (22) umfasst, der verschiebbar im Inneren des Zylinderkörpers beweglich ist,
- ein Servoventil (14) bereitgestellt wird, das dazu ausgestaltet ist, die an den Zylinder zugeführte Energie auf solche Weise zu regeln, dass die Stellung des Kolbens in dem Körper des Zylinders gesteuert wird,
- eine Messvorrichtung (16) bereitgestellt wird, die zumindest einen ersten Stellungssensor (28) und einen zweiten Stellungssensor (30) umfasst,
- Stellungsmessungen (X₁, X₂) des Kolbens in dem Zylinderkörper gleichzeitig mit dem ersten Stellungssensor und dem zweiten Stellungssensor durchgeführt werden,
- zumindest eine erste Verschiebungsgeschwindigkeit (v₁) des Kolbens ausgehend von Messungen der Stellung des Kolbens, die mit dem ersten Stellungssensor erhalten werden, bestimmt wird,
- zumindest eine zweite Verschiebungsgeschwindigkeit (v₂) des Kolbens ausgehend von Messungen der Stellung des Kolbens, die mit dem zweiten Stellungssensor erhalten werden, bestimmt wird,
- das Vorliegen zumindest eines defekten Stellungssensors erfasst wird, anschließend
- wenn das Vorliegen eines defekten Stellungssensors erfasst wird, jede der ersten und zweiten bestimmten Verschiebungsgeschwindigkeiten des Kolbens mit einer modellierten (v_{mod}) oder vorbestimmten Verschiebungsgeschwindigkeit des Kolbens auf solche Weise verglichen wird, um den zuverlässigsten Stellungssensor zu identifizieren,
**dadurch gekennzeichnet, dass** ausgehend von der Erfassung des Vorliegens eines defekten Stellungssensors ein Zähler gestartet wird und der Schritt des Vergleichs der ersten und zweiten bestimmten Verschiebungsgeschwindigkeit (v₁, v₂) des Kolbens mit einer modellierten (v_{mod}) oder vorbestimmten Verschiebungsgeschwindigkeit des Kolbens abgebrochen wird, wenn der Zählerwert höher als eine Zählerschwelle ist.

2. Verfahren zur Steuerung nach Anspruch 1, wobei der Vergleich der ersten und zweiten bestimmten Verschiebungsgeschwindigkeit (v₁, v₂) des Kolbens mit der modellierten Verschiebungsgeschwindigkeit (v_{mod}) des Kolbens einen Schritt der Berechnung eines Vergleichsfaktors *R* und die Bestimmung des Vorzeichens des Vergleichsfaktors umfasst.

3. Verfahren zur Steuerung nach Anspruch 2, wobei der Vergleichsfaktor R nach der folgenden Gleichung berechnet wird: $R = \int \left|{v}_{1}-{v}_{mod}\right| - \int \left|{v}_{2}-{v}_{mod}\right|$ wobei v₁ und v₂ die erste und zweite bestimmte Verschiebungsgeschwindigkeit des Kolbens sind und v_{mod} die modellierte Verschiebungsgeschwindigkeit des Kolbens ist.

4. Verfahren zur Steuerung nach einem der Ansprüche 1 bis 3, wobei der Kolben dazu ausgestaltet ist, eine erste Kammer (24) und eine zweite Kammer (26) im Inneren des Kolbenkörpers (20) zu begrenzen, und wobei die modellierte Verschiebungsgeschwindigkeit (v_{mod}) des Kolbens eine Funktion der modellierten Druckdifferenz zwischen der ersten und der zweiten Kammer ist.

5. Verfahren zur Steuerung nach einem der Ansprüche 1 bis 4, wobei die modellierte Verschiebungsgeschwindigkeit des Kolbens eine Funktion eines Versorgungsstroms (i) des Servoventils (14) ist.

6. Verfahren zur Steuerung nach Anspruch 5, wobei die modellierte Verschiebungsgeschwindigkeit (v_{mod}) des Kolbens eine Funktion eines Gleichgewichtsstroms (i_{eq}) ist, der durch Anwendung eines Filters erster Ordnung auf den Versorgungsstrom (i) des Servoventils (14) bestimmt wird.

7. Verfahren zur Steuerung nach einem der Ansprüche 1 bis 6, wobei das Vorliegen eines defekten Stellungssensors ausgehend von Messungen (X₁, X₂) der Stellung des Kolbens, die jeweils mit dem ersten Stellungssensor (28) und mit dem zweiten Stellungssensor (30) erhalten werden, erfasst wird.

8. Verfahren zur Steuerung nach Anspruch 7, wobei der Schritt der Erfassung des Vorliegens eines defekten Stellungssensors einen Schritt umfasst, nach welchem die Abweichung zwischen den Messungen der Stellung des Kolbens, die mit dem ersten Stellungssensor erhalten werden, und den Messungen der Stellung des Kolbens, die mit dem zweiten Stellungssensor erhalten werden, bestimmt wird.

9. Verfahren zur Steuerung nach Anspruch 8, **dadurch gekennzeichnet, dass** der Schritt der Erfassung des Vorliegens eines defekten Stellungssensors ferner Schritte umfasst, nach welchen die Varianz der Abweichung berechnet und die Varianz mit einer vorbestimmten Erfassungsschwelle verglichen wird.

10. Verfahren zur Steuerung nach einem der Ansprüche 1 bis 9, wobei der Stellungssensor, der als der zuverlässigste identifiziert wurde, ausgewählt wird, und wobei die Stellung des Kolbens mit Hilfe der Messungen der Stellung des Kolbens geregelt wird, die von dem ausgewählten Stellungssensor geliefert werden.

11. Verfahren zur Steuerung nach Anspruch 10, wobei ein zusätzlicher Schritt zur Erfassung des Vorliegens eines defekten Stellungssensors durchgeführt wird und der Schritt der Auswahl des zuverlässigsten Stellungssensors durchgeführt wird, wenn ein defekter Stellungssensor während des zusätzlichen Schritts zur Erfassung erfasst worden ist.

12. Verfahren zur Steuerung nach Anspruch 11, wobei der zusätzliche Schritt zur Erfassung des Vorliegens eines defekten Stellungssensors einen Schritt zur Berechnung der Abweichung zwischen den Messungen der Stellung des Kolbens (X₁, X₂) umfasst, die jeweils mit dem ersten Stellungssensor (28) und mit dem zweiten Stellungssensor (30) erhalten werden, und wobei der Schritt der Auswahl des zuverlässigsten Stellungssensors durchgeführt wird, wenn der absolute Wert der Abweichung höher als eine vorbestimmte zusätzliche Erfassungsschwelle ist.

13. Vorrichtung (10) zur Steuerung eines Zylinders (12), der einen Zylinderkörper (20) und einen Kolben (22) umfasst, der verschiebbar im Inneren des Zylinderkörpers beweglich ist, wobei die Steuervorrichtung umfasst:
- ein Servoventil (14), das dazu ausgestaltet ist, die an den Zylinder zugeführte Energie auf solche Weise zu regeln, dass die Stellung des Kolbens in dem Körper des Zylinders gesteuert wird,
- eine Messvorrichtung (16), die zumindest einen ersten Stellungssensor (28) und einen zweiten Stellungssensor (30) umfasst, wobei der Stellungssensor dazu ausgestaltet ist, gleichzeitig Messungen der Stellung des Kolbens in dem Körper des Zylinders durchzuführen, und
- ein Verarbeitungsmodul (18), das dazu ausgestaltet ist, zumindest eine erste Verschiebungsgeschwindigkeit (v₁) des Kolbens ausgehend von Messungen der Stellung des Kolbens, die mit dem ersten Stellungssensor erhalten werden, durchzuführen, und das dazu ausgestaltet ist, zumindest eine zweite Verschiebungsgeschwindigkeit (v₂) des Kolbens ausgehend von Messungen der Stellung des Kolbens, die mit dem zweiten Stellungssensor erhalten werden, durchzuführen, wobei das Verarbeitungsmodul dazu ausgestaltet ist, das Vorliegen eines defekten Stellungssensors zu erfassen und die erste und zweite bestimmte Verschiebungsgeschwindigkeit des Kolbens mit einer modellierten (v_{mod}) oder vorbestimmten Verschiebungsgeschwindigkeit des Kolbens zu vergleichen, wenn das Vorliegen eines defekten Stellungssensors erfasst wird, wobei die Vorrichtung **dadurch gekennzeichnet ist, dass** das Verarbeitungsmodul ein Erfassungsmodul (32) umfasst, das dazu ausgestaltet ist, das Vorliegen eines defekten Stellungssensors zu erfassen, das Erfassungsmodul (32) einen Zähler (48) umfasst, der dazu ausgestaltet ist, ausgehend von der Erfassung des Vorliegens eines defekten Stellungssensors zu starten, und dazu ausgestaltet ist, ein Vergleichs-Endsignal (Y₂) zu übertragen, wenn der Zählerwert höher als eine Zählerschwelle ist, um den Schritt des Vergleichs der ersten und zweiten bestimmten Verschiebungsgeschwindigkeit (v₁, v₂) des Kolbens mit einer modellierten (v_{mod}) oder vorbestimmten Verschiebungsgeschwindigkeit des Kolbens abzubrechen.

## Claims

1. A method for controlling a cylinder (12), comprising steps in which:
- a cylinder is provided comprising a cylinder body (20) and a piston (22) translationally movable inside the cylinder body;
- a servo valve (14) is provided, configured to regulate the power supplied to said cylinder, in such a way as to control the position of the piston in the cylinder body;
- a measuring device (16) is provided comprising at least one first position sensor (28) and one second position sensor (30);
- measurements (X₁,X₂) are taken of the position of the piston in the cylinder body simultaneously with the first position sensor and the second position sensor;
- at least one first displacement speed (v₁) of the piston is determined on the basis of the piston position measurements obtained with the first position sensor;
- at least one second displacement speed (v₂) of the piston is determined on the basis of the piston position measurements obtained with the second position sensor;
- the presence of at least one malfunctioning position sensor is detected; then
- when the presence of a malfunctioning position sensor is detected, each of the first and second determined displacement speeds of the piston are compared with a modelled (v_{mod}) or predetermined displacement speed of the piston, in such a way as to identify the most reliable position sensor,
**characterized in that** a counter is initiated as soon as the presence of a malfunctioning position sensor is detected and the step of comparing the first and second determined displacement speeds (v₁, v₂) of the piston with a modeled (v_{mod}) or predetermined displacement speed of the piston is stopped when the value of the counter is greater than a threshold of the counter.

2. The controlling method as claimed in claim **1,** wherein the comparison of said first and second determined displacement speeds (v₁,v₂) of the piston with said modeled displacement speed (v_{mod}) of the piston comprises a step of computing a comparison factor *R* and determining the sign of said comparison factor.

3. The controlling method as claimed in claim **2,** wherein the comparison factor R is computed according to the following equation: $R = \int \left|{v}_{1}-{v}_{mod}\right| - \int \left|{v}_{2}-{v}_{mod}\right|$ where v₁ and v₂ are the first and second determined displacement speeds of the piston and v_{mod} is the modeled displacement speed of the piston.

4. The controlling method as claimed in any one of claims **1** to **3,** wherein the piston is configured to delimit a first chamber (24) and a second chamber (26) inside the piston body (20) and wherein the modeled displacement speed (v_{mod}) of the piston is a function of a modeled pressure difference between said first and second chambers.

5. The controlling method as claimed in any one of claims **1** to **4,** wherein the modeled displacement speed of the piston is a function of a supply current (i) of the servo valve (14).

6. The controlling method as claimed in claim **5,** wherein the modeled displacement speed (v_{mod}) of the piston is a function of an equilibrium current (i_{eq}) determined by applying a first-order filtering function to said supply current (i) of the servo valve (14).

7. The controlling method as claimed in any one of claims **1** to **6,** wherein the presence of a malfunctioning position sensor is detected on the basis of the piston position measurements (X₁,X₂) obtained with the first position sensor (28) and with the second position sensor (30) respectively.

8. The controlling method as claimed in claim **7,** wherein the step of detecting the presence of a malfunctioning position sensor comprises a step in which is determined the separation between the piston position measurements obtained with the first position sensor and the piston position measurements obtained with the second position sensor.

9. The controlling method as claimed in claim **8, characterized in that** the step of detecting the presence of a malfunctioning position sensor further comprises steps in which the variance of said separation is computed and said variance is compared with a predetermined detection threshold.

10. The controlling method as claimed in any one of claims **1** to **9,** wherein the position sensor identified as being the most reliable is selected and the piston position is regulated using the piston position measurements supplied by said selected position sensor.

11. The controlling method as claimed in claim **10,** wherein a step is performed of additionally detecting the presence of a malfunctioning position sensor and the step of selecting the most reliable position sensor is performed if a malfunctioning position sensor has been detected during the step of additional detection.

12. The controlling method as claimed in claim **11,** wherein the step of additionally detecting the presence of a malfunctioning position sensor comprises a step of computing the separation between the position measurement positions (X₁,X₂) obtained with the first position sensor (28) and with the second position sensor (30) respectively and wherein a step of selecting the most reliable position sensor is performed if the absolute value of said separation is greater than a predetermined additional detection threshold.

13. A device (10) for controlling a cylinder (12) comprising a cylinder body (20) and a piston (22) translationally movable inside the cylinder body, the control device comprising:
- a servo valve (14) configured to regulate the power supplied to the cylinder, in such way as to control the position of the piston in the cylinder body;
- a measuring device (16) comprising at least one first position sensor (28) and one second position sensor (30), the position sensor being configured to simultaneously take measurements of the piston position in the cylinder body; and
- a processing module (18) configured to determine at least one first displacement speed (v₁) of the piston on the basis of the piston position measurements obtained with the first position sensor and configured to determine at least one second displacement speed (v₂) of the piston on the basis of the piston position measurements obtained with the second position sensor, the processing module being configured to compare said first and second determined displacement speeds of the piston with a modeled (v_{mod}) or predetermined displacement speed of the piston, when the presence of a malfunctioning position sensor is detected,
the device (10) being **characterized in that** the processing module (18) comprises a detecting module (32) configured to detect the presence of a malfunctioning position sensor, the detecting module (32) comprising a counter (48) configured to be initiated as soon as the presence of a malfunctioning position sensor is detected and configured to transmit an end-of-comparison signal (Y₂) when the value of the counter is greater than a threshold of the counter in order to stop the step of comparing the first and second determined displacement speeds (v₁, v₂) of the piston with a modeled (v_{mod}) or predetermined displacement speed of the piston.
